# EUROPÄISCHE PATENTSCHRIFT

(11) **EP 2 733 275 B1**
(45) Veröffentlichungstag und Bekanntmachung des Hinweises auf die Patenterteilung: **03.06.2015**
(21) Anmeldenummer: 13192613.1
(22) Anmeldetag: 13.11.2013
(51) Int. Cl.: E04B 2/96

(54) **Dichtstück und Dichtungsanordnung mit einem solchen Dichtstück**
Seal and seal assembly with such a seal
Pièce d'étanchéité et dispositif d'étanchéité doté d'une telle pièce d'étanchéité

(30) Priorität: 15.11.2012 DE 202012104406 U
(43) Veröffentlichungstag der Anmeldung: 21.05.2014
(73) Patentinhaber: Raico Bautechnik GmbH, 87772 Pfaffenhausen (DE)
(72) Erfinder: Sepp, Stefan, 88319 Aitrach (DE); Weiss, Michael, 87746 Erkheim (DE)
(74) Vertreter: Charrier, Rapp & Liebau

(56) Entgegenhaltungen:
- DE-U1- 29 701 342
- DE-U1-202007 012 347
- GB-A- 2 143 558

## Beschreibung

Die Erfindung betrifft eine Dichtungsanordnung mit einem Dichtstück nach dem Oberbegriff des Anspruchs 1.

Aus der DE 20 2007 009 167 U1 ist eine Dichtungsanordnung mit einem Dichtstück bekannt, das einen Grundkörper mit einem auf einem Mittelteil der Profildichtung aufliegenden Aufsatzteil und einem in eine stirnseitige Öffnung der Profildichtung ragenden Dichtstück umfasst. Bei diesem bekannten Dichtstück ist das Aufsatzteil als U-förmiges Kappenteil ausgeführt und das Dichtstück besteht aus einem Endstopfenteil, die in einer einteiligen Ausführung über ein dazwischen angeordnetes Filmscharnier schwenkbar miteinander verbunden sind. Durch diese Schwenkverbindung kann jedoch die Stabilität beeinträchtigt werden.

Aus der DE 20 2007 012 347 U1 ist eine Dichtungsanordnung mit allen Merkmale des Oberbegriffs des Anspruchs 1 bekannt.

Aufgabe der Erfindung ist es, eine Dichtungsanordnung der eingangs genannten Art zu schaffen, die eine hohe Stabilität und verbesserte Dichtwirkung ermöglicht.

Diese Aufgabe wird durch eine Dichtungsanordnung mit den Merkmalen des Anspruchs 1 gelöst. Vorteilhafte Ausgestaltungen der Erfindung sind in den Unteransprüchen angegeben.

Bei der erfindungsgemäßen Dichtungsanordnung zeichnet sich das Dichtstück dadurch aus, dass der Grundkörper mit abgewinkelten Seitenteilen versehene seitliche Auflagestege zur Auflage auf Seitenstegen der Profildichtung enthält. Durch die abgewinkelten Seitenteile werden die Auflagestege in Längsrichtung ausgesteift, so dass zu einen ein besserer Anpressdruck auf die Dichtung übertragen und zum anderen die Fuge zur Pfostendichtung durch Hinterlegung mit Dichtmaterial besser verschlossen werden kann. Der Grundkörper des Dichtstücks weist ferner eine stirnseitige Endplatte auf, an der die Seitenteile mit den rechtwinklig vorstehenden Auflagestegen angeformt sind. Dadurch kann eine verbesserte Dichtwirkung mit hoher Stabilität erreicht werden.

Vorzugsweise kann das Aufsatzteil am oberen Ende der stirnseitigen Endplatte rechtwinklig vorstehend angeformt sein und kann an seiner Innenseite eine an die Außenkontur der Profildichtung angepasste Innenkontur aufweisen. Dadurch kann das Dichtstück auch ohne zusätzliche Halteelemente mittels Formschluss z.B. durch aufklipsen oder aufschieben an der Profildichtung gehalten werden. Das Aufsatzteil kann z.B. in Nuten oder Schlitze an der Profildichtung eingreifen und/oder einrasten.

Der Grundkörper des Dichtstücks ist vorzugsweise als dreidimensionales Spritzgussteil aus Hartkunststoff hergestellt. Der Dichtkörper kann dabei zweckmäßigerweise an der Innenseite der stirnseitigen Endplatte angeformt sein. An dem Dichtkörper ist vorzugsweise ein Fortsatz zum Eingriff in einen Schraubkanal eines Trag- oder Aufsatzprofils vorgesehen. Dadurch kann der Anpressdruck der Profildichtung beim Anschlag an eine weitere Profildichtung erhöht werden.

In einer weiteren zweckmäßigen Ausführung können an dem Dichtkörper ein oder mehrere Kanäle zur Aufnahme einer Dichtmasse vorgesehen sein. Dadurch kann eine optimale Abdichtung am Dichtkörper erreicht werden. Zum Einspritzen der Dichtmasse kann in dem Aufsatzteil eine Öffnung angeordnet sein.

Weitere Besonderheiten und Vorzüge der Erfindung ergeben sich aus der folgenden Beschreibung eines bevorzugten Ausführungsbeispiels anhand der Zeichnungen. Es zeigen:
- **Figur 1**: eine Profildichtung mit einem ersten Ausführungsbeispiel eines Dichtstücks in einer Perspektivansicht;
- **Figur 2**: das Dichtstück von Figur 1 in einer Perspektivansicht;
- **Figur 3**: eine Profildichtung mit einem zweiten Ausführungsbeispiel eines Dichtstücks in einer Perspektivansicht und
- **Figur 4**: das Dichtstück von Figur 3 in einer Perspektivansicht.

In Figur 1 ist eine Profildichtung 1 gezeigt, die auf ein Tragprofil einer Tragkonstruktion in Pfosten-Riegel-Bauweise aufsetzbar ist. Eine derartige Profildichtung 1 wird z.B. als Innendichtung einer Pfosten-Riegel-Fassade eingesetzt. Sie weist einen über einen Schraubkanal eines Aufsatzprofils verlaufenden hutförmigen Mittelteil 2 und zwei Seitenstege 3 mit endseitigen Dichtprofilen 4 auf. An den beiden Dichtprofilen 4 sind an der Innenseite Halteprofile 5 zur Fixierung der Profildichtung 1 an dem Aufsatzprofil und an der Außenseite Dichtlippen 6 zur Anlage an Fenstern oder anderen Fassadenelementen vorgesehen. Die Halteprofile 5 sind bei der gezeigten Ausführung als Nuten zum Aufsetzen auf entsprechende Haltenasen am Aufsatzprofil ausgeführt. Die Halteprofile 5 können in entsprechender Weise aber auch als Nasen zum Eingriff in entsprechende Nuten oder mit einer anderen geeigneten Form ausgeführt sein. Auf der Oberseite des hutförmigen Mittelteils 2 weist die Profildichtung eine keilförmige Vertiefung 7 auf.

An der Stirnseite der in Figur 1 gezeigten Profildichtung 1 ist ein in Figur 2 gesondert dargestelltes Dichtstück 8 angeordnet. Ein solches Dichtstück 8 kann an der Stirnseite einer als Riegeldichtung eingesetzten Profildichtung 1 befestigt werden, um den Abschluss an einen Pfosten dicht zu verschließen. Das Dichtstück 8 enthält einen vorzugsweise im Spritzgussverfahren aus Hartkunststoff hergestellten Grundkörper mit einem auf dem Mittelteil 2 der Profildichtung 1 aufliegendem Aufsatzteil 9 und einer stirnseitigen Endplatte 10, an deren Innenseite ein in eine stirnseitige Öffnung der Profildichtung ragender Dichtkörper 11 angeformt ist. Das von der stirnseitigen Endplatte 10 rechtwinklig vorstehende Aufsatzteil 9 weist an seiner Innenseite eine an die keilförmige Vertiefung 7 auf der Oberseite des hutförmigen Mittelteils 2 der Profildichtung 1 angepasste Innenkontur 12 auf. Das Aufsatzteil weist zweckmäßigerweise einen U-förmigen Querschnitt auf und enthält flexible Seitenschenkel, die ein Aufklipsen bzw. einen verrasteten Eingriff des Dichtstücks 8 an der Profildichtung ermöglichen.

Die stirnseitige Endplatte 10 ist T-förmig ausgebildet und enthält seitlich vorstehende Seitenteile 13, an denen rechtwinklig vorstehende Auflagestege 14 zur Auflage auf den Oberseiten der Seitenstege 3 der Profildichtung 1 vorgesehen sind. Die Auflagestege 14 sind derart ausgebildet, dass sie sich über die gesamte Breite bzw. nahezu die gesamte Breite der Seitenstege der Profildichtung erstrecken. An der Innenseite der stirnseitigen Endplatte 10, ist der Dichtkörper 11 zum Eingriff in eine stirnseitige Öffnung der Profildichtung 1 angeformt. Durch das an der Endplatte 10 angeformte Aufsatzteil 9 mit der an die Profildichtung 1 angepassten Innenkontur und den Dichtkörper 11 kann das Dichtstück 8 mittels Formschluss durch aufklipsen oder aufschieben an der Profildichtung 1 gehalten werden. Es sind keine zusätzlichen Halteelemente erforderlich.

An dem Dichtkörper 11 ist ein Fortsatz 15 zum Eingriff in den zurückversetzten Schraubkanal des Trag- oder Aufsatzprofils vorgesehen. Durch diesen nach unten spitz zulaufenden Fortsatz 15 kann der Anpressdruck der Profildichtung an eine weitere Dichtung erhöht werden. An der Außenseite des Fortsatzes 15 sind Ansätze 16 vorhanden, die in Rillen oder andere Vertiefungen an der Innenseite des Schraubkanals eingreifen und dadurch die Halterung des Dichtstücks 8 am Trag- oder Aufsatzprofil verbessern können. In dem Aufsatzteil 9 des Dichtstücks 8 befindet sich eine Öffnung 17, die zum Einspritzen von Dichtmasse vorgesehen ist. Um hier eine optimale Abdichtung zu gewährleisten, ist in dem in die stirnseitige Öffnung der Profildichtung 1 eingreifenden Dichtkörper 11 ein auf allen vier Seiten vorgesehener Kanal 18 für die Aufnahme des Dichtmittels vorgesehen. Durch das Dichtmittel kann der Dichtkörper so allseitig abgedichtet werden.

In den Figuren 3 und 4 ist ein weiteres Ausführungsbeispiel eines Dichtstücks 8 gezeigt. Diese Ausführung entspricht im Aufbau im Wesentlichen dem zuvor beschriebenen Ausführungsbeispiel, so dass einander entsprechende Bauteile auch mit denselben Bezugszeichen versehen sind. Bei dieser Ausführung ist im oberen Aufsatzteil 9 neben der Öffnung 17 für das Dichtmittel ein zusätzliches Loch 19 für eine Befestigungsschraube 20 zur Verschraubung in das darunter liegende Tragprofil vorgesehen. Im Bereich der Stirnplatte 10 ist das Aufsatzteil 9 dünner ausgebildet als auf der gegenüberliegenden Seite, so dass sich bei der Verschraubung ein höherer Anpressdruck auf der Stirnseite ergibt, der sich auf die Seitenteile 13 und die Auflagestege 14 überträgt.

## Patentansprüche

1. Dichtungsanordnung mit einer Profildichtung (1) und einem an der Stirnseite der Profildichtung (1) angeordneten Dichtstück (8),
wobei die Profildichtung (1)
auf ein Tragprofil einer Tragkonstruktion aufsetzbar ist,
eine im montierten Zustand dem Tragprofil zugewandte Unterseite hat und einen hutförmigen Mittelteil (2) und zwei Seitenstege (3) mit endseitigen Dichtprofilen (4) umfasst und
wobei das Dichtstück (8)
zur stirnseitigen Abdichtung der Profildichtung (1) dient,
einen Grundkörper mit einem auf einem Mittelteil (2) der Profildichtung (1) aufliegenden Aufsatzteil (9) aufweist und
einem in eine stirnseitige Öffnung der Profildichtung (1) ragenden Dichtkörper (11) umfasst,
**dadurch gekennzeichnet, dass** der Grundkörper
mit abgewinkelten Seitenteilen (13) versehene seitliche Auflagestege (14) zur Auflage auf der Oberseite der Seitenstege (3) der Profildichtung (1) und eine stirnseitige Endplatte (10) enthält, an der die Seitenteile (13) mit den rechtwinklig vorstehenden Auflagestegen (14) angeformt sind.

2. Dichtungsanordnung nach Anspruch 2, **dadurch gekennzeichnet, dass** das Aufsatzteil (9) des Dichtstücks (8) am oberen Ende der stirnseitigen Endplatte (10) rechtwinklig vorstehend angeformt ist.

3. Dichtungsanordnung nach Anspruch 1 oder 2, **dadurch gekennzeichnet, dass** der Dichtkörper (11) des Dichtstücks (8) an der Innenseite der stirnseitigen Endplatte (10) angeformt ist.

4. Dichtungsanordnung nach einem der Ansprüche 1 bis 3, **dadurch gekennzeichnet, dass** die stirnseitigen Endplatte (10) des Dichtstücks (8) T-förmig ausgebildet ist.

5. Dichtungsanordnung nach einem der Ansprüche 1 bis 4, **dadurch gekennzeichnet, dass** an dem Dichtkörper (11) des Dichtstücks (8) ein Fortsatz (15) zum Eingriff in einen Schraubkanal eines Aufsatz- oder Tragprofils angeordnet ist.

6. Dichtungsanordnung nach Anspruch 5, **dadurch gekennzeichnet, dass** an der Außenseite des Fortsatzes (15) Ansätze zum Eingriff in Vertiefungen an der Innenseite des Schraubkanals vorgesehen sind.

7. Dichtungsanordnung nach einem der Ansprüche 1 bis 6, **dadurch gekennzeichnet, dass** das an dem Dichtkörper (11) des Dichtstücks (8) Kanäle (18) zur Aufnahme einer Dichtmasse angeordnet sind.

8. Dichtungsanordnung nach einem der Ansprüche 1 bis 7, **dadurch gekennzeichnet, dass** in dem Aufsatzteil (9) des Dichtstücks (8) eine Öffnung (17) zum Einspritzen einer Dichtmasse vorgesehen ist.

9. Dichtungsanordnung nach einem der Ansprüche 1 bis 8, **dadurch gekennzeichnet, dass** in dem Aufsatzteil (9) des Dichtstücks (8) ein Loch (19) für eine Befestigungsschraube (20) angeordnet ist.

10. Dichtungsanordnung nach einem der Ansprüche 1 bis 9, **dadurch gekennzeichnet, dass** das Aufsatzteil (9) des Dichtstücks (8) an der Stirnseite dünner als an der gegenüberliegenden Seite ausgebildet ist.

11. Dichtungsanordnung nach einem der Ansprüche 1 bis 10, **dadurch gekennzeichnet, dass** das der Grundkörper des Dichtstücks (8) als Spritzgussteil aus einem Hartkunststoff hergestellt ist.

12. Dichtungsanordnung nach einem der Ansprüche 1 bis 11, **dadurch gekennzeichnet, dass** sich die seitlichen Auflagestege (14) des Dichtstücks (8) über die gesamte Breite bzw. nahezu die gesamte Breite der Seitenstege (3) der Profildichtung (1) erstrecken.

## Claims

1. Seal arrangement with a profile seal (1) and a sealing piece (8) arranged on the end of the profile seal (1),
wherein the profile seal (1)
- can be fitted onto a carrying profile of a carrying structure,
- has an underside which faces the carrying profile when fitted,
- comprises a hat-shaped central part (2) and two side webs (3) with sealing profiles (4) at the ends and
wherein the sealing piece (8)
- is used to seal the end of the profile seal (1),
- exhibits a base section with a top part (9) lying on a central part (2) of the profile seal (1) and
- comprises a sealing element (11) projecting into an opening at the end of the profile seal (1),
**characterised in that** the base section comprises side bearing webs (14) provided with angled side parts (13) for bearing on the top side of the side webs (3) of the profile seal (1) and an end plate (10) which is located on the end and on which are formed the side parts (13) with the bearing webs (14) projecting at right angles.

2. Seal arrangement according to claim 1, **characterised in that** the top part (9) of the sealing piece (8) is formed projecting at right angles at the upper end of the end plate (10) which is located on the end.

3. Seal arrangement according to claim 1 or 2, **characterised in that** the sealing element (11) of the sealing piece (8) is formed on the inside of the end plate (10) which is located on the end.

4. Seal arrangement according to one of claims 1 to 3, **characterised in that** the end plate (10) which is located on the end of the sealing piece (8) is T-shaped.

5. Seal arrangement according to one of claims 1 to 4, **characterised in that** an extension (15) is arranged on the sealing element (11) of the sealing piece (8) for engagement in a screw channel of a top profile or carrying profile.

6. Seal arrangement according to claim 5, **characterised in that** projections are provided on the outside of the extension (15) for engagement in recesses on the inside of the screw channel.

7. Seal arrangement according to one of claims 1 to 6, **characterised in that** channels (18) are arranged in the sealing element (11) of the sealing piece (8) for receiving a sealing compound.

8. Seal arrangement according to one of claims 1 to 7, **characterised in that** an opening (17) is provided in the top part (9) of the sealing piece (8) for injection of a sealing compound.

9. Seal arrangement according to one of claims 1 to 8, **characterised in that** a hole (19) for a fastening screw (20) is arranged in the top part (9) of the sealing piece (8).

10. Seal arrangement according to one of claims 1 to 9, **characterised in that** the top part (9) of the sealing piece (8) is thinner at the end than on the opposite side.

11. Seal arrangement according to one of claims 1 to 10, **characterised in that** the base section of the sealing piece (8) is manufactured as an injection moulding made of a hard plastic.

12. Seal arrangement according to one of claims 1 to 11, **characterised in that** the side bearing webs (14) of the sealing piece (8) extend over the full width or almost the full width of the side webs (3) of the profile seal (1).

## Revendications

1. Ensemble d'étanchéité comprenant un joint d'étanchéité profilé (1) et une pièce étanche (8) disposée au niveau du côté frontal du joint d'étanchéité profilé (1),
sachant que le joint d'étanchéité profilé (1)
peut être posé sur un profilé de support d'une structure de support,
est pourvu d'un côté inférieur tourné, dans l'état monté, vers le profil de support et comprend une partie centrale (2) présentant une forme de chapeau et deux traverses latérales (3) comprenant des profils étanches (4) côté extrémité, et
sachant que la pièce étanche (8)
sert à l'étanchéification côté frontal du joint d'étanchéité profilé (1),
présente un corps de base comprenant une partie à poser (9) reposant sur une partie centrale (2) du joint d'étanchéité profilé (1) et
comprend un corps étanche (11) dépassant dans une ouverture côté frontal du joint d'étanchéité profilé (1),
**caractérisé en ce que** le corps de base
contient des traverses d'appui (14) latérales dotées de parties latérales (13) coudées, destinées à s'appuyer sur le côté supérieur des traverses latérales (3) du joint d'étanchéité profilé (1) et une plaque d'extrémité (10) côté frontal, au niveau de laquelle les parties latérales (13) sont formées avec les traverses d'appui (14) faisant saillie à angle droit.

2. Ensemble d'étanchéité selon la revendication 1, **caractérisé en ce que** la partie à déposer (9) de la pièce étanche (8) est formée au niveau de l'extrémité supérieure de la plaque d'extrémité (10) côté frontal de manière à faire saillie à angle droit.

3. Ensemble d'étanchéité selon la revendication 1 ou 2, **caractérisé en ce que** le corps d'étanchéité (11) de la pièce d'étanchéité (8) est formé à l'intérieur de la plaque d'extrémité (10) côté frontal.

4. Ensemble d'étanchéité selon l'une quelconque des revendications 1 à 3, **caractérisé en ce que** la plaque d'extrémité (10) côté frontal de la pièce étanche (8) est réalisée de manière à présenter une forme en T.

5. Ensemble d'étanchéité selon l'une quelconque des revendications 1 à 4, **caractérisé en ce qu'**un prolongement (15) destiné à venir en prise avec un canal à vis d'un profilé à déposer ou d'un profilé de support est disposé au niveau du corps étanche (11) de la pièce étanche (8).

6. Ensemble d'étanchéité selon la revendication 5, **caractérisé en ce que** des épaulements destinés à venir en prise avec des renfoncements au niveau du côté intérieur du canal à vis sont prévus au niveau du côté extérieur du prolongement (15).

7. Ensemble d'étanchéité selon l'une quelconque des revendications 1 à 6, **caractérisé en ce que** des canaux (18) servant à recevoir une masse d'étanchéité sont disposés au niveau du corps étanche (11) de la pièce étanche (8).

8. Ensemble d'étanchéité selon l'une quelconque des revendications 1 à 7, **caractérisé en ce qu'**une ouverture (17) servant à injecter une masse étanche est prévue dans la partie à déposer (9) de la pièce étanche (8).

9. Ensemble d'étanchéité selon l'une quelconque des revendications 1 à 8, **caractérisé en ce qu'**un trou (19) destiné à une vis de fixation (20) est disposé dans la partie à déposer (9) de la pièce étanche (8).

10. Ensemble d'étanchéité selon l'une quelconque des revendications 1 à 9, **caractérisé en ce que** la partie à déposer (9) de la pièce étanche (8) côté frontal est formée plus mince que de l'autre côté.

11. Ensemble d'étanchéité selon l'une quelconque des revendications 1 à 10, **caractérisé en ce que** le corps de base de la pièce étanche (8) est fabriqué sous forme d'une partie moulée par injection à partir d'une matière plastique dure.

12. Ensemble d'étanchéité selon l'une quelconque des revendications 1 à 11, **caractérisé en ce que** les traverses d'appui (14) latérales de la pièce étanche (8) s'étendent sur toute la largeur ou presque toute la largeur des traverses latérales (3) du joint d'étanchéité profilé (1).
